# EUROPÄISCHE PATENTSCHRIFT

(11) **EP 0 882 865 B1**
(45) Veröffentlichungstag und Bekanntmachung des Hinweises auf die Patenterteilung: **18.09.2002**
(21) Anmeldenummer: 98109402.2
(22) Anmeldetag: 23.05.1998
(51) Int. Cl.: E05D 5/12, E05D 7/10, F16B 37/00

(54) **Aushängbares Kraftwagentürscharnier**
Lift-off door hinge for vehicles.
Charnière pour porte de véhicule dégondable

(30) Priorität: 04.06.1997 DE 19723401
(43) Veröffentlichungstag der Anmeldung: 09.12.1998
(73) Patentinhaber: ED. Scharwächter GmbH, 42885 Remscheid (DE)
(72) Erfinder: Klüting, Bernd-Alfred, 42477 Radevormwald (DE)
(74) Vertreter: Sparing, Rolf Klaus

(56) Entgegenhaltungen:
- DE-U- 29 704 055

## Beschreibung

Die Erfindung betrifft ein aushängbares Türscharnier nach dem Oberbegriff des Anspruchs 1.

Aushängbare Türscharniere werden in der modernen Serienproduktion von Kraftfahrzeugen angewandt, um die Türen bereits in deren Rohbau in die Karosserie einpassen und einjustieren und sie dann während der Montage und Ausrüstung des Fahrzeuges von der Karosserie abnehmen zu können, was dadurch erreicht wird, daß einerseits beide Hälften der Türscharniere am jeweiligen Türanordnungsteil Tür oder Türholm in einer solchen Lage angebracht und unverrückbar befestigt sind, so daß beim erneuten Einsetzen der Tür in die Fahrzeugkarosserie die Tür zum Türausschnitt der Karosserie exakt fluchtend eingepaßt ist. Eine solche vorübergehende Abnehmbarkeit der Türen bringt einerseits den Vorteil mit sich, daß die Türen in gesonderten Arbeitsbereichen aufgarniert werden können, andererseits wird zugleich der Vorteil erreicht, daß die Montage und die Ausrüstung des Fahrzeuges bei abgenommenen Türen wesentlich rascher und leichter durchzuführen ist.
Unbeschadet des hieraus resultierenden Erfordernisses einer Trennbarkeit, insbesondere Aushängbarkeit, der Türscharniere besteht jedoch im modernen Kraftwagenbau die Notwendigkeit, eine dauerhaft absolut wartungsfreien Gestaltung der Scharnierlagerung zu gewährleisten.
Für die Gestaltung eines aushängbaren Türscharnieres der eingangs genannten Bauart ist daher bereits vorgeschlagen worden, daß der Scharnierstift mit dem aufsteckbaren Scharnierauge über eine mit diesem formschlüssig in Eingriff gelangende Profilierung mindestens eines Teiles seiner Länge drehsicher verbunden ist, wobei jeweils der Scharnierstift und das Scharnierauge der aushängbaren Scharnierhälfte wenigstens über einen Teil ihrer Länge hin mit axial gerichteten, radial verlaufenden, wechselweise angeordneten und ineinander greifenden Vorsprüngen und Vertiefungen versehen sind, insbesondere in der Weise, daß der in der einen Scharnierhälfte drehbar gelagerte Scharnierstift mit einem radial ausladenden, die obere Stirnfläche des Scharnierauges der einen Scharnierhälfte übergreifenden Bund versehen ist, der an seiner Oberseite mit axial gerichteten Rippen und Rillen bzw. Vorsprüngen und Vertiefungen versehen ist, welchen eine gleichartige axial gerichtete Profilierung in der Stirnfläche des Scharnierauges der anderen Scharnierhälfte zugeordnet ist. Eine solche Scharniergestaltung gestattet es den Scharnierstift einerseits dauerhaft wartungsfrei in der einen Scharnierhälfte zu lagern und ihn im Zuge des Einhängens der Türe gleichzeitig auch drehsicher mit der anderen Scharnierhälfte zu koppeln, so daß sicher gestellt ist, daß sich der Scharnierstift beim Öffnen und Schließen der Türe ausschließlich in der wartungsfreien Lagerung dreht.
Diese bekannten Ausbildungen aushängbarer Scharniere zeichnen sich, von mehr oder minder geringfügigen Abwandlungen abgesehen, übereinstimmend dadurch aus, daß der radial ausladende, die obere Stirnfläche des Scharnierauges der einen Scharnierhälfte übergreifende, an seiner Oberseite mit einer axial gerichteten schräg zur Scharnierachse gerichteten konischen Ausrichtfläche versehene Bund mit dem Scharnierstift einteilig ausgebildet ist. Aus dieser einteiligen Ausbildung von Scharnierstift und konischer Ausrichtfläche bzw. diese tragendem Bund resultieren in manchen Fällen, insbesondere dann, wenn eine Vormontage des-Scharnieres mit weiteren Anbauteilen, wie z.B. einem aufgesetzten Türfeststeller, erforderlich ist, Schwierigkeiten, da eine Montage im Wege eines Einführens des Schnierstiftes durch das Scharnierauge der nicht aushängbaren Scharnierhälfte infolge der radialen Ausladung des Bundes bzw. der an diesem ausgebildeten konischen Ausrichtfläche nicht möglich ist. Aber auch bei der Montage eines einfachen aushängbaren Scharnieres bringt die mit dem Scharnierstift einteilige Ausbildung von konischer Ausrichtfläche bzw. diese tragendem Bund gewisse Nachteile mit sich, insbesondere dahingehend, als der Scharnierstift in einem besonderen Arbeitsgang und unter Einsatz einer zusätzlichen Sicherungsplatte oder dergl. gegenüber dem Scharnierauge derjenigen Scharnierhälfte, in welcher er bleiben und mit Laufsitz gelagert ist, gegen ein Wandern in axialer Richtung gesichert werden muß.

DE-U-297 04 055 beschreibt ein aushängbares Kraftwagentürscharnier, bei dem ein Scharnierstift mit Laufsitz in einer ersten Schamierhälfte und drehfest in einer zweiten, aushebbaren Scharnierhälfte vorgesehen ist, wobei ein Außengewinde des Scharnierstifts ein Überwerfen einer Konusmutter ermöglicht, deren Konus mit einem entsprechend ausgebildeten Konus der zweiten Scharnierhälfte zusammengreift, wobei der Schamierstift ferner einen Bund mit einem konusförmigen Absatz aufweist, der mit einem weiteren Konus der zweiten Scharnierhälfte zusammenwirkt.

Es ist die Aufgabe der Erfindung, ein Türscharnier nach dem Oberbegriff des Anspruchs 1 anzugeben, welches die Montage des Scharnierstifts an der nicht aushängbaren Scharnierhälfte vereinfacht und zugleich die Vormontage des Scharniers mit weiteren Anbauteilen ermöglicht.

Diese Aufgabe wird bei dem eingangs genannten Türscharnier erfindungsgemäß mit den kennzeichnenden Merkmalen des Anspruchs 1 gelöst.

Die Trennung des eigentlichen Scharnierstifts und des radial ausladenden, die konische Ausrichtfläche tragenden Bundes in zwei eigenständige und jeweils als eigenständiges Teil montierbare Teile führt zunächst dazu, daß der Scharnierstift durch das Scharnierauge derjenigen Scharnierhälfte, in welcher er mit Laufsitz gelagert ist, in das Scharnier und gegebenenfalls im Weiteren in ein Anbauteil, wie einen Türfeststeller, eingeführt werden kann, wodurch die Vormontage von Scharnier und Anbauteil wesentlich vereinfacht wird. Im Weiteren ist mit einer solchen Unterteilung von Scharnierstift und radial ausladendem Bund bzw. konischer Ausrichtfläche der Vorteil verbunden, daß der Scharnierstift mit einem Kopfteil ausgestattet werden kann, welches die bisher erforderlichen, zusätzlich anzubringenden Sicherungsmittel gegen ein Wandern des Scharnierstiftes in axialer Richtung gegenüber demjenigen Scharnierauge, in welchem er mit Laufsitz und bleibend gelagert ist, entbehrlich macht.

In einer praktischen Verwirklichung eines aus zwei eigenständigen Teilen zusammengesetzten Scharnierstiftes für aushängbare Türscharniere ist vorgesehen, daß der Bund und die schräg zur Scharnierachse gerichtete konische Ausrichtfläche des Scharnierstiftes an einem mit einer zentralen Durchtrittsöffnung für den Scharnierstiftschaft ausgestatteten, als Konusring ausgestalteten Ringkörper ausgebildet sind.
Die erforderliche drehsichere Verbindung des Konusringes mit dem Scharnierstift bzw. Scharnierstiftschaft kann in jeder bekannten und geeigneten Weise hergestellt werden, wobei gemäß einer ersten Gestaltungsform vorgesehen sein kann, daß der Konusring vermittels einer axial gerichteten Innenumfangsprofilierung seiner Durchtrittsöffnung und einer komplementären Außenumfangsprofilierung des zugehörigen Längenabschnittes des Scharnierstiftschaftes formschlüssig drehsicher mit dem Scharnierstift verbindbar ist, was die Herstellung einer drehsicheres Verbindung von Scharnierstift und Konusring durch einfaches Zusammenstecken von Scharnierstift und Konusring im Zuge der Montage des Scharnieres ermöglicht.
Gemäß einer zweiten Gestaltungsform kann aber auch vorgesehen sein, daß der Konusring vermittels einer Innenumfangsprofilierung, gegebenenfalls in Verbindung mit einer zumindest bereichsweisen komplementären Außenumfangsgestaltung des Scharnierstiftschaftes, kraftschlüssig drehsicher mit dem Scharnierstift verbindbar ist. Bei dieser Gestaltungsweise einer drehsicheren Koppelung von Scharnierstift und Konusring erfolgt die Herstellung des Kraftschlusses zwischen Scharnierstiftschaft und Konusring unter der Wirkung einer auf das freie Ende des Scharnierstiftschaftes aufschraubbaren und die aushängbare Scharnierhälfte gegen den Konusring verspannende, vorzugsweise als Konusmutter ausgebildeten Mutter. Im Zusammenhang mit dieser Gestaltungsform kann auch die Herbeiführung einer dauerhaft drehsicheren Verbindung von Konusring und Scharnierstiftschaft im Wege der Ausnutzung prägender Wirkungen bei Einsatz unterschiedlich harten Materials einerseits für den Scharnierstift und andererseits für den Konusring in Betracht gezogen werden.

In einer bevorzugten Einzelausgestaltung eines aushängbaren Türscharnieres mit zweiteilig ausgeführtem Scharnierstift ist weiterhin vorgesehen, daß der Schaftteil des Scharnierstiftes in axialer Richtung stufenförmig verkleinerten Durchmesser aufweist, derart, daß er mit zwei in axialer Richtung aufeinanderfolgenden Bunden versehen ist, wobei ein erster Bund im Anschluß an seine wartungsfreie Lagerung im Scharnierauge der einen Scharnierhälfte angeordnet ist und eine dem Konusring zugeornete axiale Abstützung bildet und ein zweiter Bund eine Durchmesserverringerung des Scharnierstiftschaftes den Bereich seines dem Aufsetzen einer Konusmutter zugeordneten Gewindeteiles begrenzt.

Bei einem aushängbaren Türscharnier der hier in Rede stehenden Gestaltungsform sieht die Erfindung ferner vor, daß der dem Konusring zugeordneten konischen Erweiterung des Scharnierauges der aushängbaren Scharnierhälfte gegenüberliegend eine weitere einer auf den freien, mit einem Außengewinde ausgestatteten Endbereich des Scharnierstiftschaftes aufschraubbaren Konusmutter zugeordnete, konisch gestaltete Erweiterung der Scharnieraugenbohrung angeordnet ist. In einer besonders bevorzugten Einzelausgestaltung ist dabei ferner vorgesehen, daß Konusring und Konusmutter gleiche Basisdurchmesser und bezüglich ihres konischen Bereiches gleiche Neigungswinkel aufweisen.

In weiterer Einzelausgestaltung eines aushängbaren Türscharnieres mit zweiteilig ausgebildetem Scharnierstift ist ferner noch vorgesehen, daß der Scharnierstift an seinem einen Ende mit einem an der außenliegenden Außenfläche desjenigen Gewerbeteiles des Scharnieres, in welchem er vermittels einer Lagerbuchse aus einem wartungsfreien Lagermaterial mit Laufsitz gelagert ist, anliegenden Kopf versehen ist.

Die Erfindung ist nachfolgend an Hand zweier in der Zeichnung dargestellter Ausführungsbeispiele im Einzelnen beschrieben.
- Fig. 1: zeigt einen Längsschnitt durch ein aushängbares Türscharnier ohne Anbauteile.
- Fig. 2: zeigt einen Längsschnitt durch ein aushängbares Türscharnier mit angebautem Türfeststeller.

Die beiden im Ausführungsbeispiel gezeigten, aushängbaren Kraftwagentürscharniere bestehen jeweils aus einer ersten am einen Türanordnungsteil, insbesondere der Türsäule, befestigbaren Scharnierhälfte 1 und einer mit dieser über einen Scharnierstift 2 verbundenen, am anderen Türanordnungsteil, insbesondere der Türe, befestigbaren zweiten Scharnierhälfte 3, wobei der Scharnierstift 2 ein Scharnierauge 4 der einen Scharnierhälfte 1 und ein Scharnierauge 5 der anderen Scharnierhälfte 3 durchgreift. Der Scharnierstift 2 ist hierbei jeweils in der einen Scharnierhälfte 1 vermittels einer als Kragenbuchse 6 ausgebildeten Lagerbuchse aus wartungsfreiem Lagermaterial mit Laufsitz frei drehbar und bleibend wartungsfrei gelagert.
Mit der aushängbaren Scharnierhälfte 3 steht der Scharnier-stift 2 vermittels eines einerseits einen Bund 7 und andererseits eine konische Ausrichtfläche 13 aufweisenden Konusringes 8 im Eingriff. Der Konusring 8 ist als eigenständiges Bauteil ausgeführt und mit dem Schaftteil 9 des Scharnierstiftes 2 vermittels einer axial gerichteten Innenumfangsprofilierung 10 in seiner Durchgangsöffnung sowie einer komplementären Außenumfangsprofilierung des zugehörigen Längenabschnittes 11 des Scharnierstiftschaftes im Wege einer Zusammensteckverbindung drehsicher verbindbar. In seiner gegen einen ersten Bund 12 des Scharnierstiftschaftes 11 anliegenden Stellung auf dem Scharnierstiftschaft ist der Konusring 8 durch eine auf das mit einem Außengewinde 14 ausgestattete freie Ende des Scharnierstiftschaftes aufschraubbare und mit der aushängbaren Scharnierhälfte 3 zusammenwirkende Mutter 15 gehalten. Bei den gezeigten Ausführungsformen ist die Mutter 15 als Konusmutter ausgebildet und weist an ihren Werkzeugansatz 16 anschließend einen konischen Fortsatz 17 auf, welchem eine komplementär gestaltete konische Erweiterung 18 der Scharnieraugenbohrung 5 der anderen Scharnierhälfte 3 zugeordnet ist. Im Bereich des Überganges zwischen seinem der drehsicheren Abstützung des Konusringes 8 zugeordneten Längenabschnitt 11 und seinem mit einem Außengewinde 14 ausgestatteten Längenabschnitt ist der Scharnierstiftschaft mit einem weiteren Bund 19 versehen. Bei zusammengesetztem Türscharnier liegt der Konusring 8 mit seiner den Bund 7 bildenden Fläche auf der innenliegenden Gewebefläche 20 der nicht aushängbaren Scharnierhälfte 1 auf und ist in axialer Richtung mittels der Mutter 15 gegen den ersten Bund 12 des Scharnierstiftschaftes 11 verspannt.
Bei der in Fig. 1 dargestellten Ausführungsform ist der Scharnierstift 2 mit einem die außenliegende Gewerbefläche 22 der nicht aushängbaren Scharnierhälfte übergreifenden Kopf 21 ausgestattet.
Bei der in Fig. 2 dargestellten Ausführungsform ist an die nicht aushängbare Scharnierhälfte 1 ein durch einen, lediglich schematisch dargestellten Türfeststeller 23 gebildetes Anbauteil angeschlossen, wobei der Scharnierstift 2 über eine das Scharnierauge 4 der nicht aushängbaren Scharnierhälfte 1 überragenden Längenabschnitt 25 mit einem in der Zeichnung nicht im Einzelnen gezeigten antreibbaren Teil des Türfeststellers 23 im mitnehmenden Eingriff steht. Das Gehäuse des Türfeststellers 23 ist bei der gezeigten Ausführungsform vermittels eines Stiftes 26 drehsicher mit der nicht aushängbaren Scharnierhälfte 1 verbunden.

## Patentansprüche

1. Aushängbares Türscharnier, insbesondere für Kraftwagentüren, bestehend aus einer ersten, am einen Türanordnungsteil, Tür oder Türholm, befestigbaren, ein Scharnierauge (4) aufweisenden Scharnierhälfte (1) und einer zweiten, am anderen Türanordnungsteil befestigbaren, gleichfalls ein Scharnierauge (5) aufweisenden Scharnierhälfte (3) sowie einem in die Scharnieraugen (4, 5) beider Scharnierhälften (1, 2) eingreifenden und mit einem der Scharnieraugen (5) drehsicher verbindbaren Scharnierstift (2), welcher über einen Teil seiner Länge hin im Scharnierauge (4) der einen Scharnierhälfte (1) mit Laufsitz frei drehbar, jedoch gegen ein Wandern in axialer Richtung gesichert gelagert ist und einen radial ausladenden, die Stirnfläche (20) des Scharnierauges (4) der einen Scharnierhälfte (1) übergreifenden Bund (7) aufweist, wobei der Scharnierstift (2) und das Scharnierauge (5) der aushängbaren Scharnierhälfte (3) komplementäre, schräg zur Scharnierachse gerichtete konische Ausrichtflächen (13) aufweisen und der Scharnierstift (2) mittels axialer Verspannung der wechselseitigen Ausrichtflächen (13) von Bund (7) und Scharnierauge (5) mit dem aufsteckbaren Scharnierauge (5) der anderen Scharnierhälfte (3) drehsicher verbunden ist,
**dadurch gekennzeichnet,**
**daß** der die Stirnfläche (20) des Scharnierauges (4) der einen Scharnierhälfte (1) übergreifende Bund (7) und die an diesen angeschlossene, schräg zur Scharnierachse gerichtete konische Ausrichtfläche (13) des Scharnierstifts (2) an einem eigenständigen, drehsicher mit dem Scharnierstift (2) verbindbaren Teil (8) ausgebildet sind.

2. Türscharnier nach Anspruch 1, **dadurch gekennzeichnet, daß** der Bund (7) und die schräg zur Scharnierachse gerichtete konische Ausrichtfläche (13) des Scharnierstifts (2) an einem mit einer zentralen Durchtrittsöffnung für den Scharnierstiftschaft (9) ausgestatteten, als Konusring (8) ausgestalteten Ringkörper ausgebildet ist.

3. Türscharnier nach Anspruch 2, **dadurch gekennzeichnet, daß** der Konusring (8) vermittels einer axial gerichteten Innenumfangsprofilierung (10) seiner Durchtrittsöffnung und einer komplementären Außenumfangsprofilierung des zugehörigen Längenabschnitts (11) des Scharnierstiftschafts (9) formschlüssig drehsicher mit dem Scharnierstift (2) verbindbar ist.

4. Türscharnier nach Anspruch 2 oder 3, **dadurch gekennzeichnet, daß** der Konusring (8) vermittels einer Innenumfangsprofilierung (10) und einer zumindest bereichsweisen komplementären Außenumfangsgestaltung des Schamierstiftschafts (9) kraftschlüssig drehsicher mit dem Scharnierstift (2) verbindbar ist.

5. Türscharnier nach einem der Ansprüche 1 bis 4, **dadurch gekennzeichnet, daß** der Schaftteil (9) des Scharnierstifts (2) einen in axialer Richtung stufenförmig verkleinerten Durchmesser aufweist , derart, daß er aufeinanderfolgend zwei Bunde aulweist (12, 19), wobei ein erster Bund (12) im Anschluß an seine Lagerung im Scharnierauge (4) der einen Scharnierhälfte (1) angeordnet ist und eine dem eigenständigen Teil (8) zugeordnete axiale Abstützung bildet und ein zweiter Bund (19) eine Durchmesserverringerung des Scharnierstiftschafts (9) den Bereich seines dem Aufsetzen einer Konusmutter (15) zugeordneten Gewindeteils (14) begrenzt.

6. Türscharnier nach einem der Ansprüche 1 bis 5, **dadurch gekennzeichnet, daß** der Scharnierstift (2) an seinem einen Ende mit einem an der außenliegenden Außenfläche (22) desjenigen Gewerbeteils der Scharnierhälfte, in welcher er mittels einer Lagerbuchse (6) aus einem wartungsfreien Lagermaterial mit Laufsitz gelagert ist, anliegenden Kopf (21) versehen ist.

7. Türscharnier nach einem der Ansprüche 1 bis 6, **dadurch gekennzeichnet, daß** dem als Konusring (8) ausgebildeten eigenständigen Teil gegenüberliegend eine auf den freien, mit einem Außengewinde (14) ausgestattete Endbereich des Schamierstiftschafts (9) auf schraubbare Konusmutter (15) angeordnet ist.

8. Türscharnier nach Anspruch 7, **dadurch gekennzeichnet, daß** Konusring (8) und Konusmutter (15) gleiche Basisdurchmesser und bezüglich ihres konischen Bereiches gleiche Neigungswinkel aufweisen.

9. Türscharnier nach einem der Ansprüche 1 bis 8, **dadurch gekennzeichnet, daß** der ersten Schamierhälfte (1) ein Türfeststeller (23) zugeordnet ist, und daß der Scharnierstift (2) mit einem antreibbaren Teil des Türfeststellers (23) im mitnehmenden Eingriff steht.

## Claims

1. Lift-off door hinge, in particular for motor vehicle doors consisting of a first hinge half (1) fastenable to a door arrangement part, door or door pillar and comprising a hinge eye (4), and a second hinge half (3) fastenable to the other door arrangement part and also comprising a hinge eye (5) and a hinge pin (2) engaging in the hinge eyes (4, 5) of both hinge halves (1, 2) and being non-rotatably connectable to one of the hinge eyes (5) and being freely rotatable with running fit over a portion of its length in the hinge eye (4) of the one hinge half (1), but being securely mounted against movement in the axial direction and comprising a radially projecting collar (7) spanning the end face (20) of the hinge eye (4) of the one hinge half (1), the hinge pin (2) and the hinge eye (5) of the lift-off hinge half (3) comprising complementary conical alignment faces (13) directed obliquely toward the hinge axis and the hinge pin (2) being non-rotatably connected by means of axial biasing of the mutual alignment faces (13) of collar (7) and hinge eye (5) to the push-on hinge eye (5) of the other hinge half (3), **characterised in that** the collar (7) spanning the end face (20) of the hinge eye (4) of the one hinge half (1) and the conical alignment face (13) of the hinge pin (2) directed obliquely toward the hinge axis and connected to the collar (7) are formed on an independent part (8) non-rotatably connected to the hinge pin (2).

2. Door hinge according to claim 1, **characterised in that** the collar (7) and the conical alignment face (13) of the hinge pin (2) directed obliquely toward the hinge axis is formed on an annular member equipped with a central through-aperture for the hinge pin shaft (9) and designed as a conical ring (8).

3. Door hinge according to claim 2, **characterised in that** the conical ring (8) can be connected by means of axially orientated internal peripheral profiling (10) of its through-aperture and complementary external peripheral profiling of the associated longitudinal portion (11) of the hinge pin shaft (9) with interlocking fit and non-rotatably to the hinge pin (2).

4. Door hinge according to claim 2 or 3, **characterised in that** the conical ring (8) can be connected by means of internal peripheral profiling (10) and an external peripheral configuration of the hinge pin shaft (9), complementary at least in certain regions, non-positively and non-rotatably to the hinge pin (2).

5. Door hinge according to any of claims 1 to 4, **characterised in that** the shaft part (9) of the hinge pin (2) has a diameter reduced stepwise in the axial direction, in such a way that it has two successive collars (12, 19), a first collar (12) being arranged adjacent to its bearing in the hinge eye (4) of the one hinge half (1) and forming an axial support associated with the independent part (8) and a second collar (19) limiting a reduction in the diameter of the hinge pin shaft (9), the region of its threaded portion (14) associated with application of a conical nut (15).

6. Door hinge according to any of claims 1 to 5, **characterised in that** the hinge pin (2) is provided at one end with a head (21) adjacent to the external outer face (22) of the industrial part of the hinge half in which it is mounted with running fit by means of a bearing bush (6) made of maintenance-free bearing material.

7. Door hinge according to any of claims 1 to 6, **characterised in that** a conical nut (15) which can be screwed onto the free end region of the hinge pin shaft (9) equipped with an external thread (14) is arranged opposite the independent part designed as a conical ring (8).

8. Door hinge according to claim 7, **characterised in that** the conical ring (8) and conical nut (15) have the same basic diameter and the same angle of inclination with respect to their conical region.

9. Door hinge according to any of claims 1 to 8, **characterised in that** a door check (23) is associated with the first hinge half (1), and **in that** the hinge pin (2) is in driving engagement with a drivable part of the door check (23).

## Revendications

1. Charnière pour porte dégondable, en particulier pour des portières de véhicule automobile, comprenant une première moitié de charnière (1) susceptible d'être fixée sur une partie d'agencement de porte, porte ou montant de porte et présentant un oeillet de charnière (4), et une deuxième moitié de charnière (3) susceptible d'être fixée sur l'autre partie d'agencement de porte et présentant également un oeillet de charnière (5) ainsi qu'une tige de charnière (2) s'engageant dans les oeillets de charnière (4, 5) des deux moitiés de charnière (1, 2) et susceptible d'être reliée en rotation à l'un des oeillets de charnière (5), laquelle tige est susceptible, sur une partie de sa longueur, de tourner librement, avec un ajustement tournant, dans l'oeillet de charnière (4) de la première moitié de charnière (1) tout en étant empêchée de se déplacer selon une direction axiale et présente une collerette (7) en porte-à-faux radial entourant la face frontale (20) de l'oeillet de charnière (4) de la première moitié de charnière (1), la tige de charnière (2) et l'oeillet de charnière (5) de la moitié de charnière (3) dégondable présentant des faces d'alignement (13) coniques complémentaires orientées obliquement par rapport à l'axe de charnière et la tige de charnière (2) étant reliée en rotation à l'oeillet de charnière (5) enfichable de l'autre moitié de charnière (3) par une mise sous contrainte axiale des faces d'alignement (13) respectives de la collerette (7) et de l'oeillet de charnière (5),
**caractérisée en ce que** la collerette (7) entourant la face frontale (20) de l'oeillet de charnière (4) de la première moitié de charnière (1) et la face d'alignement (13) conique, orientée obliquement par rapport à l'axe de charnière et raccordée à cette collerette, de la tige de charnière (2) sont réalisées sur une partie autonome (8) susceptible d'être reliée en rotation à la tige de charnière (2).

2. Charnière de porte selon la revendication 1, **caractérisée en ce que** la collerette (7) et la face d'alignement (13) conique, orientée obliquement par rapport à l'axe de charnière, de la tige de charnière (2) sont réalisées sur un corps annulaire en forme d'anneau conique (8) muni d'une ouverture centrale de passage pour le fût (9) de la tige de charnière.

3. Charnière de porte selon la revendication 2, **caractérisée en ce que** l'anneau conique (8) est susceptible d'être relié en rotation à la tige de charnière (2) au moyen d'un profilage (10) à orientation axiale de la périphérie intérieure de son ouverture de passage et d'un profilage complémentaire de la périphérie extérieure du tronçon de longueur (11) du fût (9) de la tige de chanière.

4. Charnière de porte selon la revendication 2 ou 3, **caractérisée en ce que** l'anneau conique (8) est susceptible d'être relié en rotation à la tige de charnière (2) par une liaison à interaction de forcé au moyen d'un profilage (10) de la périphérie intérieure et d'une configuration complémentaire au moins par zones de la périphérie extérieure du fût (9) de la tige de charnière

5. Charnière de porte selon l'une des revendications 1 à 4, **caractérisée en ce que** la partie de fût (9) de la tige de charnière (2) présente un diamètre diminué de façon étagée selon une direction axiale, de sorte qu'il présente successivement deux collerettes (12, 19), une première collerette (12) étant disposée en raccordement à son montage en palier dans l'oeillet de charnière (4) d'une moitié de charnière (1) et formant un soutien axial associé à la partie autonome (8), et une deuxième collerette (19) réalisée par diminution du diamètre du fût (9) de la tige de charnière délimitant la zone de sa partie filetée (14) associée à la pose d'un écrou conique (15).

6. Charnière de porte selon l'une des revendications 1 à 5, **caractérisée en ce que** la tige de charnière (2) est munie à une de ses extrémités d'une tête (21) s'appliquant sur la face extérieure (22) située à l'extérieur de la partie fonctionnelle de la moitié de charnière dans laquelle elle est montée avec un ajustement tournant au moyen d'un coussinet de palier (6) sans entretien réalisé en un matériau pour coussinet.

7. Charnière de porte selon l'une des revendications 1 à 6, **caractérisée en ce que** un écrou conique (15), susceptible d'être vissé sur la zone d'extrémité libre du fût (9) de la tige de charnière munie d'un filetage extérieur (14), est disposé à l'opposé de la partie autonome réalisée sous la forme d'un anneau conique (8).

8. Charnière de porte selon la revendication 7, **caractérisée en ce que** l'anneau conique (8) et l'écrou conique (15) ont un même diamètre de base et des zones coniques de même angle d'inclinaison.

9. Charnière de porte selon l'une des revendications 1 à 8, **caractérisée en ce qu'**un arrêt de porte (23) est associé à la première moitié de charnière (1), et **en ce que** la tige de charnière (2) est solidaire en mouvement avec une partie de l'arrêt de porte (23) susceptible d'être entraînée en mouvement.
